# EUROPÄISCHE PATENTSCHRIFT

(11) **EP 1 693 928 B1**
(45) Veröffentlichungstag und Bekanntmachung des Hinweises auf die Patenterteilung: **29.06.2011**
(21) Anmeldenummer: 06003004.6
(22) Anmeldetag: 15.02.2006
(51) Int. Cl.: H01R 13/627, H01R 43/26, H01R 13/633, H01R 13/502

(54) **Steckverbindersystem**
Connection system
Système de connexion

(30) Priorität: 18.02.2005 DE 102005007719
(43) Veröffentlichungstag der Anmeldung: 23.08.2006
(73) Patentinhaber: Wieland Electric GmbH, 96052 Bamberg (DE)
(72) Erfinder: Müller, Robert, 96129 Strullendorf/Geisfeld (DE); Stadter, Franz, 96123 Litzendorf (DE); Süss, Christian, 96129 Strullendorf/Mistendorf (DE); Burger, Michael, 96191 Trunstadt (DE)
(74) Vertreter: Hafner-Tergau-Walkenhorst

(56) Entgegenhaltungen:
- WO-A-2004/088798
- DE-A1- 19 909 807
- US-A- 5 044 981
- US-B1- 6 361 242

## Beschreibung

Die Erfindung bezieht sich auf ein mehrpoliges, insbesondere dreipoliges, elektrisches Steckverbindersystem.

Derartige Steckverbindersysteme werden insbesondere im industriellen und gewerblichen Elektroinstallationsbereich eingesetzt, um das elektrische Versorgungsnetz z.B. eines Büros, Ladengeschäftes oder Messestands auf Basis von Steckverbindungen einfach, schnell und flexibel zu realisieren. Steckverbindersysteme bestehen häufig nach Art eines Baukastens aus einer Vielzahl von miteinander kombinierbaren Modulen zur elektrischen Verbindung freier Leitungen, Realisierung von elektrischen Netzknoten bzw. Verzweigungsstellen, zum Anschluss einer Versorgungsleitung an ein elektrisches Gerät, oder dergleichen. Jedes Modul umfasst dabei mindestens ein Steckerteil oder ein zu diesem komplementäres Buchsenteil, über welches das Modul mit einem anderen Modul zur Realisierung der Steckverbindung kombinierbar ist.

Ein solches Steckverbindersystem ist beispielsweise aus der EP 0 471 943 A1 bekannt.

Ein Steckverbindersystem unterliegt in Hinblick auf seine Praxistauglichkeit einer Vielzahl von teils einander widerstrebenden Anforderungen. Insbesondere soll das Steckverbindersystem im Sinne einer rationalen Herstellung einen hohen Vorfertigungsgrad aufweisen, d.h. mit vergleichsweise wenigen Einzelteilen die Realisierung von möglichst vielen Modulen für unterschiedliche Einsatzzwecke ermöglichen. Es soll gleichzeitig einfach und sicher montierbar sein. Die mittels des Steckverbindersystems ausgebildeten Steckverbindungen sollen weiterhin gegen unbeabsichtigtes oder unbefugtes Lösen der Steckverbindung gesichert sein, dem Installateur andererseits aber ein unaufwändiges Lösen der Steckverbindung ermöglichen. Letzteres ist insbesondere wichtig, um Messestände und andere mobile Installationen schnell wieder abbauen zu können.

Der Erfindung liegt die Aufgabe zu Grunde, ein vor dem Hintergrund der oben genannten Anforderungen besonders geeignetes, insbesondere flexibel einsetzbares und rationell herstellbares, mehrpoliges elektrisches Steckverbindersystem anzugeben.

Aus US 5 044 981 A ist ein Steckverbindersystem mit einem Steckerteil und einem Buchsenteil bekannt, bei dem das Buchsenteil gleichzeitig einen Montagerahmen zur von außen zugänglichen Befestigung des Buchsenteils in einer Montageöffnung einer Wand bildet. Das Steckerteil kann mittels einer Rastverbindung an dem Steckerteil lösbar verriegelt werden. Das Steckerteil ist hierbei mit einem Rasthebel versehen, der in eingestecktem Zustand aus dem Buchsenteil nach außen vorsteht, so dass das Steckerteil durch manuellen Druck auf den Rasthebel entrastet werden kann. Das Buchsenteil ist zusätzlich an einer Rückseite mit einer Öffnung versehen, durch die ein Werkzeug, insbesondere ein Schraubendreher eingeschobenen werden kann, um die Rastverbindung - insbesondere bei Bruch des Rasthebels-zu lösen.

Aus WO 2004/088798 A1 und US 6 361 242 B1 sind ferner weitere Montageeinheiten bekannt, mit denen elektrische Klemmen oder Steckverbinder in einem Gehäuse, insbesondere in einer Gehäuseöffnung, befestigt werden können.

Diese Aufgabe wird erfindungsgemäß gelöst durch die Merkmale des Anspruchs 1.

Danach umfasst das Steckverbindersystem ein Buchsenteil und ein korrespondierendes Steckerteil sowie einen Montagerahmen, der dazu ausgebildet ist, das Buchsenteil oder das Steckerteil aufzunehmen und derart in einer Montageöffnung einer Wand zu haltern, dass das Stecker- bzw. Buchenteil von einer Außenseite der Wand zur Ausbildung einer Steckverbindung zugänglich ist. Bei der Wand handelt es sich insbesondere um die Gehäusewand eines elektrischen Geräts. Das Stecker- oder Buchsenmodul bildet somit mit dem Montagerahmen, in dem es aufgenommen ist, ein Geräteanschlussmodul, über welches eine elektrische Versorgungsleitung an das Gerät anschließbar ist. Das Steckverbindersystem umfasst erfindungsgemäß weiterhin Rastmitteln, die das Buchsenteil mit dem Steckerteil in zusammengesteckter Position lösbar verriegeln, wobei der Montagerahmen mit einer Öffnungshilfe versehen ist, durch welche die Rastmittel unter Wirkung einer von außen durch die Montageöffnung hindurch gerichteten Betätigungskraft entriegelbar sind.

Die Erfindung beruht auf der Erkenntnis, dass bei einem Steckverbindersystem der oben genannten Art ein Montagerahmen der oben genannten Art zur Erzielung eines hohen Vorfertigungsgrades vorteilhaft ist, zumal das Steckerteil bzw. Buchsenteil, mit dem der Montagerahmen bestückbar ist, auch ohne letzteren als Bestandteil einer freien Leiterverbindung einsetzbar ist. Erkanntermaßen würden aber bei Einsatz des Stecker- bzw. Buchsenteils in den Montagerahmen die zur Sicherung der Steckverbindung vorgesehenen Rastmittel durch den Montagerahmen ganz oder teilweise verdeckt werden, so dass diese Rastmittel nicht mehr oder nur schwer zur Entriegelung zugänglich wären. Durch die an dem Montagerahmen vorgesehene Öffnungshilfe wird dieses Problem überwunden. Dadurch, dass die Öffnungshilfe derart ausgebildet ist, dass sie eine Entriegelung der Rastmittel durch eine von außen einwirkende Betätigungskraft ermöglicht, wird erreicht, dass in der Montagestellung des Geräteanschlusses, in der der Montagerahmen mit dem darin aufgenommenen Stecker- oder Buchsenteil in einer Gehäusewand eines Geräts befestigt ist, die Rastmittel auch dann ohne Öffnung des Geräts entriegelt werden können, wenn das Stecker- bzw. Buchsenteil, und damit insbesondere die Rastmittel, im Geräteinneren angeordnet sind.

In einer bevorzugten Ausführungsform umfassen die Rastmittel einen Rasthaken sowie eine korrespondierende Rastöffnung, wobei der Rasthaken derart an dem Stecker- oder Buchsenteil, und die Rastöffnung derart an dem anderen Teil angebracht sind, dass in zusammengestecktem Zustand des Buchsenteils mit dem Steckerteil der Rasthaken in der Rastöffnung verrastet ist. Um eine einfaches Entriegeln der Rastmittel zu ermöglichen, ist die Rastöffnung hierbei zu der Außenseite des anderen Teil offen, so dass zur Lösung der Rastverbindung der Rasthaken durch die Rastöffnung hindurch zugänglich ist.

Als herstellungstechnisch einfach realisierbar und gut handhabbar hat sich eine Öffnungshilfe in Form eines Umlenkhebels erwiesen. Der Umlenkhebel ist derart an den Montagerahmen angeformt, dass er durch einen Führungskanal des Montagerahmens hindurch für ein die Betätigungskraft ausübendes Betätigungswerkzeug, insbesondere einen Schraubendreher zugänglich ist und unter Wirkung der Betätigungskraft derart auslenkbar ist, dass er, wenn das Buchsenteil und das Steckerteil in zusammengestecktem Zustand in dem Montagerahmen gehaltert sind, die Rastmittel entrastet.

Durch die Ausbildung des Montagerahmens, des Buchsenteils und des Steckerteils als wahlweise und austauschbar miteinander kombinierbare Teile wird ein besonders hoher Vorfertigungsgrad des Steckverbindersystems erzielt. In Sinne einer besonders einfachen Montage ist das Buchsenteil bzw. Steckerteil vorteilhafterweise durch eine Schnappverbindung an dem Montagerahmen fixierbar.

Um einen platzsparenden und sicheren Geräteanschluss zu realisieren, ist das Buchsenteil bzw. Steckerteil vorzugsweise derart in dem Montagerahmen fixierbar, dass das Buchsenteil bzw. Steckerteil mit einer Steckseite, etwa bündig mit einer Außenseite des Montagerahmens abschließt, und somit in Montagestellung vollständig oder zumindest größtenteils im Geräteinneren angeordnet ist. Als "Steckseite" ist dabei diejenige Seite des Steckerteils oder Buchsenteils bezeichnet, an der zur Realisierung der Steckverbindung bestimmungsgemäß das jeweils korrespondierende Teil angekoppelt wird.

Eine bevorzugte Ausbildung des Montagerahmens, in welcher dieser an einer Außenseite einen Stützkragen zur Abstützung auf dem Rand der Montageöffnung, und dem Stützkragen gegenüberliegend eine Anzahl von Federarmen zur Verspannung des Montagerahmens in der Montageöffnung aufweist, ist für eine einfache und mechanisch stabile Befestigung des Montagerahmens in einer Montageöffnung der Wand vorteilhaft.

Nachfolgend wird ein Ausführungsbeispiel der Erfindung anhand einer Zeichnung näher beschrieben. Darin zeigen:
- Fig. 1: In Explosionsdarstellung ein Buchsenteil des erfindungsgemäßen Steckverbindersystems sowie zwei mit dem Buchsenteil verbindbare Gehäusehälften,
- Fig. 2: in perspektivischer Darstellung ein mit dem Buchsenteil gemäß Fig. 1 zur Herstellung einer elektrischen Steckverbindung korrespondie- rendes Steckerteil des Steckverbindersystems,
- Fig. 3: in perspektivischer Darstellung ein wahlweise mit dem Buchsenteil gemäß Fig. 1 oder dem Steckerteil gemäß Fig. 2 verbindbarer Mon- tagerahmen zur Verrastung des Buchsenteils bzw. Steckerteils in ei- ner Montageöffnung einer Wand,
- Fig. 4: in perspektivischer Darstellung die Gehäusehälften gemäß Fig. 1,
- Fig. 5 in: perspektivischer Darstellung ein Buchsenteil mit daran gelenkig befestigten und zu einem Gehäuse geschlossenen Gehäusehälften, wobei der Gelenkansatz oder die Gelenkaufnahme kein Teil der Erfindung bildet.
- Fig. 6: in Seitenansicht das Buchsenteil mit daran gelenkig befestigten und gegenüber Fig. 5 in aufgeklappte Stellung ver- schwenkten Gehäusehälften, wobei der Gelenkansatz oder die Gelenkaufnahme kein Teil der Erfindung bildet.
- Fig. 7: ein aus dem Buchsenteil gemäß Fig. 1 und dem Steckerteil gemäß Fig. 2 gebildetes zusammengestecktes Stecker-Buchsen-Paar, wobei mit jedem der Teile zu einem Gehäuse miteinander kombinierte Gehäusehälften gemäß Fig. 1 verbunden sind,
- Fig. 8: in Draufsicht bzw. im Längsschnitt das Steckerbuchsenpaar gemäß Fig. 7,
- Fig.9: in Draufsicht auf eine Oberseite das Buchsenteil gemäß Fig. 1 mit darauf aufgestecktem Montagerahmen,
- Fig. 10: das Buchsenteil mit aufgestecktem Montagerahmen gemäß Fig. 9 in perspektivischer Ansicht auf eine Unterseite,
- Fig. 11: in perspektivischer Ansicht das Steckerteil gemäß Fig. 2, sowie darauf aufgesteckt in längsgeschnittener Darstellung den Montagerahmen gemäß Fig. 3,
- Fig. 12: in längsgeschnittener Darstellung ein aus dem Buchsenteil gemäß Fig. 1 und dem Steckerteil gemäß Fig. 2 gebildetes zusammengestecktes Steckerbuchsenpaar, wobei auf das Buchsenteil ein Montagerahmen gemäß Fig. 3 aufgerastet ist, und wobei an dem Steckerteil zu einem Gehäuse kombinierte Gehäusehälfte gemäß Fig. 1 befestigt sind,
- Fig. 13: in Darstellung gemäß Fig. 5 eine alternative Ausführung des Buchsenteils und
- Fig. 14: in Darstellung gemäß Fig. 10 eine alternative Ausführung des Montagerahmens und des Buchsenteils.

Die Figuren 1 bis 3 zeigen in perspektivischer Darstellung Einzelteile eines mehrpoligen Steckverbindersystems 1. Das dargestellte Steckverbindersystem 1 ist dreipolig ausgeführt. Doch sind im Rahmen des dargestellten Bauprinzips auch Modifikationen mit davon abweichender Polzahl, insbesondere mit zwei oder fünf Polen vorgesehen. Das dargestellte Steckverbindersystem dient insbesondere einem vereinfachten Aufbau von elektrischen Versorgungsnetzen im industriellen, gewerblichen und Gebäudeinstallations-Bereich, insbesondere zur Realisierung eines Raumbeleuchtungssystems, der Stromversorgung eines Messestandes oder dgl.

Das Steckverbindersystem 1 umfasst gemäß Fig. 1 ein Buchsenteil 2 aus einem Isolierstoff, insbesondere Kunststoff. Das Buchsenteil 2 weist Führungskanäle 3 zur Aufnahme je eines Anschlusselements 4 auf. Jedes Anschlusselement 4 ist mit einem in Einbaustellung einer Steckseite 6 des Buchsenteils 2 zugewandten Buchsenkontakt 5 versehen. Entgegengesetzt zu dem Buchsenkontakt 5 trägt das Anschlusselement 4 einen Klemmkontakt 7, der in Einbaustellung einer Leiteranschlussseite 8 des Buchsenteils 2 zugewandt ist und an welchem ein elektrischer Leiter unter Betätigung einer korrespondierenden Klemmschraube 9 klemmkontaktierbar ist.

Das Buchsenteil 2 ist mit drei angespritzten und zu der Steckseite 6 abragenden Schutzhülsen 10 versehen, deren jede den Buchsenkontakt 5 des zugehörigen Anschlusselements 4 berührungssicher umgibt. Die Schutzhülsen 10 sind durch entsprechende unsymmetrische Formgebung derart codiert, dass nur ein mit dem Buchsenteil 2 eindeutig korrespondierendes Steckerteil in einer eindeutigen Stellung kontaktierend auf die Schutzhülsen 10 aufschiebbar ist. Das Prinzip einer solchen Codierung ist an sich in der EP 0 471 943 A1 offenbart.

Mit geringem Abstand zu den Schutzhülsen 10 ist ein Rasthaken 11 an die Steckseite 6 des Buchsenteils 2 angeformt, der etwa parallel zu den Schutzhülsen 10 frei zu der Steckseite 6 abragt und zur lösbaren Verrastung des Buchsenteils 2 mit einem korrespondierenden Steckerteil 12 (Fig. 2) dient.

In Fig. 1 weiterhin dargestellt zwei Gehäusehälften 15 und 16, die an dem Buchsenteil 2 befestigt werden können und sich zu einem die Leiteranschlussseite 8 des Buchsenteils 2 und damit einen gegebenenfalls dort realisierten Leiteranschluss gegen Berührung, Beschädigung, etc. schützenden Gehäuse kombinieren lassen.

Jede Gehäusehälfte 15, 16 weist an einem steckseitigen Ende einen achsenartigen Gelenkansatz 17 auf. Jeder Gelenkansatz 17 ist in eine korrespondierende Gelenkaufnahme 18 des Buchsenteils 2 einschnappbar, so dass die entsprechende Gehäusehälfte 15 bzw. 16 an dem Buchsenteil 2 schwenkbar fixiert ist. Hierdurch können die Gehäusehälften 15 und 16 (in eine in Fig. 6 näher dargestellte) aufgeklappte Position verschwenkt werden, in welcher die Leiteranschlussseite 8 des Buchsenteils 2 zum Anschluss einer elektrischen Leitung frei zugänglich ist. Nach erfolgtem Leitungsanschluss können die Gehäusehälften 15 und 16 dann in eine (in Fig. 5 näher dargestellte) geschlossene Position verschwenkt werden, in welcher die Gehäusehälften 15 und 16 zusammen mit dem Buchsenteil 2 zu einem geschlossenen Gehäuse kombiniert sind.

Das in Fig. 2 dargestellte, mit dem Buchsenteil 2 korrespondierende Steckerteil 12 nimmt drei Anschlusselemente 20 auf. Jedes Anschlusselement 20 ist mit einem Stiftkontakt 21 versehen, der in Einbauposition einer Steckseite 22 des Steckerteils 12 zugewandt ist. Das dem Stiftkontakt 21 jeweils entgegengesetzte Ende eines jeden Anschlusselements 20 ist mit einem (dem Klemmkontakt 7 entsprechen) Klemmkontakt 23 versehen. Jeder Klemmkontakt 23 ist wiederum durch eine Klemmschraube 24 betätigbar. Die in Einbaustellung an der Steckseite 22 aus dem Steckerteil 12 herausstehenden Stiftkontakte 21 sind von einem zur Steckseite 22 hin offenen Schutzrahmen 25 umgeben, der an das Steckerteil 12 einstückig angespritzt ist und als Berührungsschutz gegen eine Berührung der Stiftkontakte 21 wirkt.

Beim Aufstecken des Steckerteils 12 auf das korrespondierende Buchsenteil 2 umgibt (wie insbesondere in den Fig. 7 und 8 erkennbar ist) der Schutzrahmen 25 die Schutzhülsen 10 des Buchsenteils 2. Um in Zusammenwirkung mit der Formkodierung der Schutzhülsen 10 das Zusammenstecken des Buchsenteils 2 mit dem Steckerteil 12 nur in einer eindeutigen Position ermöglichen, ist der Schutzrahmen 25 ebenfalls mit einer entsprechenden Formkodierung versehen.

Der Schutzrahmen 25 ist weiterhin mit einer Rastöffnung 26 versehen, die als Wiederlager für den Rasthaken 11 des Buchsenteils 2 dient. Die Rastöffnung 26 ist hierbei von außen zugänglich, um den Rasthaken 11 mittels eines geeigneten Werkzeugs, insbesondere eines Schraubendrehers, zur Lösung des Steckerteils 12 von dem Buchsenteil 2 nach innen auslenken und hierdurch entriegeln zu können.

Das Steckerteil 12 ist wie das Buchsenteil 2 mit Gelenkaufnahmen 18 versehen, so dass die Gehäusehälften 15 und 16 ebenso an dem Buchsenteil 2 wie an dem Steckerteil 12 befestigbar sind.

In Kombination mit je einem Paar von Gehäusehälften 15 und 16 bilden das Buchsenteil 2 bzw. das Steckerteil 12 einen berührungssicheren Leiterabschluss. Ein mit jeweils korrespondierenden Gehäusehälften 15 und 16 versehenes und zusammengestecktes Stecker-Buchsen-Paar ist in Fig. 7 dargestellt. Mittels eines solchen Stecker- Buchsen-Paares lassen sich insbesondere zwei freie elektrische Leitungen einfach und berührungssicher elektrisch kontaktieren.

An den Gehäusehälften 15 und 16 ist hierbei eine besonders einfach und schnell zu bedienende und wirksame Zugsicherung für ein Leitungsende ausgebildet. Ausbildung und Funktion dieser Zugentlastung ist insbesondere in zusammenschauender Betrachtung der Figuren 1, 4 und 5 erkennbar. Die Zugentlastung umfasst eine nachfolgend als Halbschelle 30 bezeichnete bogenartige Kontur, die an der von dem Gelenkansatz 17 abgewandten Seite der Gehäusehälfte 16 im Inneren der selben angeformt ist. An jedem Querende der Halbschelle 30 ist hierbei ein Gewindeloch 31 zur Aufnahme einer Klemmschraube 32 angeordnet.

Eine mit der Halbschelle 30 korrespondierende zweite Halbschelle 35 ist zunächst einstückig in der Gehäusehälfte 15 integriert. Die Halbschelle 35 ist in Form einer Lasche ausgebildet, die zwei Durchführungen 36 zur Aufnahme jeweils einer Klemmschraube 32 aufweist und die mit der Gehäusehälfte 15 lediglich über vier diskrete Anspritzpunkte 37 (Fig. 8 und 9) verbunden ist. Die Anspritzpunkte 37 sind jeweils beidseitig einer jeden Durchführung 36 angebracht und hinsichtlich ihrer Materialstärke derart schwach dimensioniert, dass sie als Sollbruchstellen wirken.

Zur Betätigung der Zugentlastung wird nach Anschluss eines Leiters an das Buchsenteil 2 bzw. das Steckerteil 12 die mit diesem verbundenen Gehäusehälften 15 bzw. 16 in die geschlossene Stellung zusammengeklappt. Dabei verrasten die Gehäusehälften 15 und 16 mittels korrespondierender Rastmittel 38 und 39. Nach Verrasten der Gehäusehälften 15 und 16 werden die Klemmschrauben 32 in die korrespondierenden Gewindelöcher 31 eingeschraubt, wodurch sich die Halbschellen 30 und 35 jochartig um die angeschlossen Leitung schließen und diese zwischen sich verklemmen. Durch das Anziehen der Klemmschrauben 32 wird die Halbschelle 35 gegenüber der Gehäusehälfte 15 zunehmend verspannt, bis die Anspritzpunkte 37 bestimmungsgemäß brechen. Die Halbschelle 35 ist nun mechanisch von der Gehäusehälfte 15 entkoppelt, so dass die Gehäusehälften 15 und 16 auseinandergeklappt werden können, ohne die Zugentlastung zu beeinträchtigen.

Alternativ zu den Gehäusehälften 15 und 16 kann ein in Fig. 3 abgebildeter Montagerahmen 40 mit dem Buchsenteil 2 oder dem Steckerteil 12 verbunden werden. Der Montagerahmen 40 dient dabei zur im Wesentlichen bündigen Anbringung des Buchsenteils 2 bzw. Steckerteils 12 an einer in einer Wand 41 ausgebildeten Montageöffnung, so dass das Buchsenteil 2 bzw. Steckerteil 12 von der Wandaußenseite durch das jeweils korrespondierende Teil 2 bzw. 12 kontaktierbar ist. Bei der Wand 41 handelt es sich zum Beispiel um die Wand eines Gerätegehäuses oder um eine Verkleidung.

Der Montagerahmen 40 ist mit einem Stützkragen 42 versehen, mittels welchem sich der Montagerahmen 40 in Montagestellung außenseitig der Wand 41 auf den Rand der Montageöffnung aufstützt. Der Montagerahmen 40 umfasst weiterhin vier Federarme 43, die dazu ausgebildet sind, sich von innen gegen die Wand 41 aufzuspreizen und somit den Montagerahmen 40 in der Montagöffnung zu fixieren.

Zur Befestigung des Buchsenteils 2 bzw. Steckerteils 12 an dem Montagerahmen 40 umfasst letzterer zwei Rasthaken 44 sowie drei gabelartige Rastelemente (nachfolgend als Rastgabeln 45 bezeichnet). Wird das Buchsenteil 2 bzw. das Steckerteil 12 auf den Montagerahmen 40 (wie in den Figuren 9 und 10 dargestellt) aufgeschoben, so greifen die Rasthaken 44 in korrespondierende Schlitze 46 ein, die beidseitig des Rasthakens 11 bzw. der Rastöffnung 26 am Buchsenteil 2 bzw. Steckerteil 12 ausgebildet sind, und verrasten dahinter. Als Wiederlage für eine jede Rastgabel 45 ist an einer Unterseite 47 (Fig. 10) des Buchsenteils 2 bzw. Steckerteils 3 je ein pilzartiger Vorsprung 48 vorgesehen, dessen Stiel von der jeweils korrespondierenden Rastgabel 45 formschlüssig umgriffen wird.

Die Vorsprünge 48 dienen gleichzeitig als Anschlussmarkierung. Jeder Vorsprung 48 korrespondiert hierbei mit einer entsprechenden Gehäuseöffnung 49 (Fig. 1), die der jeweilige Vorsprung 48 bei geschlossenem Gehäuse derart durchsetzt, dass er etwa bündig mit der Gehäusewand abschließt. Auf diese Weise wird besonders einfach und zweckmäßig erreicht, dass eine auf dem Vorsprung 48 angebrachte Markierung sowohl bei geöffnetem Gehäuse als auch bei geschlossenem Gehäuse sichtbar ist.

Um ein einfaches Entriegeln des Buchsenteils 2 und des Steckerteils 12 auch dann zu ermöglichen, wenn das Buchsenteil 2 oder das Steckerteil 12 in Kombination mit dem Montagerahmen 40 verwendet wird, ist an dem Montagerahmen 40 eine Öffnungshilfe 50 vorgesehen. Durch diese Öffnungshilfe 50 wird insbesondere das Problem gelöst, dass die Rastöffnung 26 im Allgemeinen nicht oder nur sehr schwer zugänglich ist, wenn das Steckverbindersystem 1 zusammen mit dem Montagerahmen 40 verwendet wird, insbesondere dann, wenn das Buchsenteil 2 und das Steckerteil 12 im Bereich der Wand 41 gekoppelt sind.

Die Öffnungshilfe 50 umfasst einen Umlenkhebel 51, der an dem Stützkragen 42 des Montagerahmens 40 angeformt ist und von dort nach innen, d.h. von dem Stützkragen 42 weg, abragt. Der Umlenkhebel 51 ist im wesentlichen L-förmig oder T-förmig ausgebildet und endet freiendseitig in einer Anschlagplatte 52, die als Widerlager für ein Entriegelungswerkzeug, insbesondere einen Schraubendreher 52 wirkt. Zur Betätigung der Öffnungshilfe 50 wird der Schraubendreher 52, wie in den Fig. 11 und 12 dargestellt, von außen, d.h. durch den Stützkragen 42 des Montagerahmens 40 und gegebenenfalls durch die Wand 41 hindurch, angesetzt. Für eine sichere Führung des Schraubendrehers 52 weist der Montagerahmen 40 einen entsprechenden Führungskanal 53 auf, der im Bereich des Stützkragens 42 mündet. Die Spitze des in den Führungskanal 53 eingeführten Schraubendrehers 52 stößt bestimmungsgemäß auf die Anschlagplatte 52 des Umlenkhebels 51, so dass bei Druckausübung auf den Schraubendreher 53 der Umlenkhebel 51 entsprechend des in Fig. 12 eingetragenen Richtungsteils 55 nach unten ausgelenkt wird. Dabei stößt der Umlenkhebel 51 gegen den Rasthaken 11, der hierdurch wiederum entriegelt wird.

Die Integration der Öffnungshilfe 50 an dem Montagerahmen 40 hat insbesondere den Vorteil, dass die Öffnungshilfe 50 unabhängig davon funktioniert, ob der Montagerahmen 40 mit dem Buchsenteil 2 oder dem Steckerteil 12 verbunden ist. Durch den Führungskanal 53 wird hierbei eine definierte Kraftwirkrichtung erzwungen, die auch unter beengten Platzverhältnissen ein sicheres und leichtes Entriegeln des Steckerteils 12 von dem Buchsenteil 2 ermöglichen.

Die Integration der Öffnungshilfe 50 an dem Montagerahmen 40 hat insbesondere den Vorteil, dass die Öffnungshilfe 50 unabhängig davon funktioniert, ob der Montagerahmen 40 mit dem Buchsenteil 2 oder dem Steckerteil 12 verbunden ist.

Die Fig. 13 und 14 zeigen abgewandelte Ausführungen des Steckverbindersystems 1. So ist gemäß Fig. 13 der Rasthaken 11 des Buchsenteils 2, abweichend von der Darstellung gemäß Fig. 5, mit einem Längsschlitz 56 versehen. Dieser Längsschlitz 56 korrespondiert mit einer Federlasche bzw. Rippe, die im Bereich der Rastöffnung 26 derart an dem Schutzrahmen 25 des Steckerteils 12 angebracht ist, dass beim Zusammenführen von Stecker- und Buchsenteil 12, bzw. 2 die Federlasche durch den Rasthaken angehoben wird und mit dem Einschwenken des Rasthakens 11 in die Rastöffnung 26 zugleich in den Längsschlitz 56 des Rasthakens 11 eingreift. In dieser Ausführung ist die Zugbelastbarkeit der Steckverbindung verbessert. Gemäß Fig. 14 sind anstelle der drei in Fig. 10 abgebildeten Rastgabeln 48 zwei Rastarme 57 vorgesehen, die mit einer geschlossenen Ausnehmung oder Bohrung jeweils einen korrespondierenden Vorsprung 48 des Buchsenteils 2 oder Steckerteils 12 formschlüssig umschließen, wenn dieses Teil 2 bzw. 12 in den Montagerahmen 40 eingeschoben ist. Diese Variation des Montagerahmens 40 dient einem verbesserten Halt des Buchsenteils 2 bzw. Steckerteils 12 in dem Montagerahmen 40.

### Bezugszeichenliste

- 1: Steckverbindersystem
- 2: Buchsenteil
- 3: Führungskanal
- 4: Anschlusselement
- 5: Buchsenkontakt
- 6: Steckseite
- 7: Klemmkontakt
- 8: Leiteranschlussseite
- 9: Klemmschraube
- 10: Schutzhülsen
- 11: Rasthaken
- 12: Steckerteil
- 15: Gehäusehälften
- 16: Gehäusehälften
- 17: Gelenkansatz
- 18: Gelenkaufnahme
- 20: Anschlusselement
- 21: Stiftkontakt
- 22: Steckseite
- 23: Klemmkontakt
- 24: Klemmschraube
- 25: Schutzrahmen
- 26: Rastöffnung
- 30: Halbschelle
- 31: Gewindeloch
- 32: Klemmschraube
- 35: Halbschelle
- 36: Durchführung
- 37: Anspritzpunkte
- 38: Rastmittel
- 39: Rastmittel
- 40: Montagerahmen
- 41: Wand
- 42: Stützkragen
- 43: Federarme
- 44: Rasthaken
- 45: RastgabeIn
- 46: Schlitz
- 47: Unterseite
- 48: Vorsprung
- 49: Gehäuseöffnung
- 50: Öffnungshilfe
- 51: Umlenkhebel
- 52: Anschlagplatte
- 53: Schraubendreher
- 54: Führungskanal
- 55: Richtungspfeil
- 56: Längsschlitz
- 57: Rastarm

## Patentansprüche

1. Mehrpoliges elektrisches Steckverbindersystem (1)
- mit einem Buchsenteil (2) und einem korrespondierenden Steckerteil (12),
- mit einem sowohl von dem Buchsenteil (2) als auch dem Steckerteil (12) separaten Montagerahmen (40) zur von außen zugänglichen Befestigung des Buchsenteils (2) oder des Steckerteils (12) in einer Montageöffnung einer Wand (41), sowie
- mit Rastmitteln (11,26), die das Buchsenteil (2) und das Steckerteil (12) in zusammengesteckter Position unmittelbar aneinander lösbar verriegeln,
wobei der Montagerahmen (40) mit einer Öffnungshilfe (50) versehen ist, durch welche die Rastmittel (11,26) unter Wirkung einer von außen durch die Montageöffnung hindurch gerichteten Betätigungskraft entriegelbar sind.

2. Steckverbindersystem (1) nach Anspruch 1,
**dadurch gekennzeichnet,**
**dass** die Rastmittel (11,26) einen Rasthaken (11) sowie eine korrespondierende Rastöffnung (26) umfassen, wobei der Rasthaken (11) derart an dem Stecker- oder Buchsenteil (2), und die Rastöffnung (26) derart an dem anderen Teil (12) angebracht sind, dass in zusammengestecktem Zustand des Buchsenteils (2) mit dem Steckerteil (12) der Rasthaken (11) in der Rastöffnung (26) verrastet ist, wobei die Rastöffnung (26) zu der Außenseite des anderen Teil (12) offen ist, so dass zur Lösung der Rastverbindung der Rasthaken (11) durch die Rastöffnung (26) hindurch zugänglich ist.

3. Steckverbindersystem (1) nach Anspruch 1 oder 2,
**dadurch gekennzeichnet,**
**dass** die Öffnungshilfe (50) einen an dem Montagerahmen (40) angeformten Umlenkhebel (51) umfasst, der durch einen Führungskanal (54) hindurch für ein die Betätigungskraft ausübendes Betätigungswerkzeug (53) zugänglich ist, wobei der Umlenkhebel (51) unter Wirkung der entlang des Führungskanals (54) gerichteten Betätigungskraft derart auslenkbar ist, dass er, wenn das Buchsenteil (2) und das Steckerteil (12) in zusammengestecktem Zustand in dem Montagerahmen (40) gehaltert sind, die Rastmittel (11,26) entrastet.

4. Steckverbindersystem (1) nach einem der Ansprüche 1 bis 3,
**dadurch gekennzeichnet,**
**dass** der Montagerahmen (40) wahlweise und austauschbar zur Halterung des Buchsenteils (2) oder des Steckerteils (12) ausgebildet ist.

5. Steckverbindersystem (1) nach einem der Ansprüche 1 bis 4,
**dadurch gekennzeichnet,**
**dass** das Buchsenteil (2) bzw. Steckerteil (12) durch eine Schnappverbindung an dem Montagerahmen (40) fixierbar ist.

6. Steckverbindersystem (1) nach einem der Ansprüche 1 bis 5,
**dadurch gekennzeichnet,**
**dass** das Buchsenteil (2) bzw. Steckerteil (12) derart in dem Montagerahmen (40) fixierbar ist, dass das Buchsenteil (2) bzw. Steckerteil (12) mit einer Steckseite (6,22), an der das Buchsenteil (2) mit dem Steckerteil (12) koppelbar ist, etwa bündig mit einer Außenseite des Montagerahmens (40) abschließt.

7. Steckverbindersystem (1) nach einem der Ansprüche 1 bis 6,
**gekennzeichnet durch**,
dass der Montagerahmen (40) an einer Außenseite einen Stützkragen (42) zur Abstützung auf dem Rand der Montageöffnung, und dem Stützkragen (42) gegenüberliegend eine Anzahl von Federarmen (43) zur Verspannung des Montagerahmens (40) in der Montageöffnung aufweist.

8. Steckverbindersystem (1) nach einem der Ansprüche 1 bis 7,
**gekennzeichnet durch**
eine erste Gehäusehälfte (15) und eine zweite Gehäusehälfte (16), die alternativ zu dem Montagerahmen (40) an dem Buchsenteil (2) oder dem Steckerteil (12) derart befestigbar sind, dass sie sich zu einem im Wesentlichen geschlossenen Isoliergehäuse ergänzen, welches eine Leiteranschlussseite (8) des Buchsenteils (2) bzw. Steckerteils (12) umgibt.

## Claims

1. Multi-pole electrical plug connector system (1)
- having a female part (2) and a corresponding male part (12),
- having a mounting frame (40), which is separate both from the female part (2) and the male part (12), for fixing the female part (2) or the male part (12) in a mounting opening in a wall (41) in a manner which is accessible from the outside, and also
- having latching means (11, 26) which releasably lock the female part (2) and the male part (12) directly to one another in the plug-connected position, with the mounting frame (40) being provided with an opening aid (50) by which the latching means (11, 26) can be unlocked under the action of an operating force which is directed through the mounting opening from the outside.

2. Plug connector system (1) according to Claim 1, **characterized in that** the latching means (11, 26) comprise a latching hook (11) and a corresponding latching opening (26), with the latching hook (11) being fitted to the male or female part (2) and the latching opening (26) being made in the other part (12) in such a way that the latching hook (11) latches into the latching opening (26) when the female part (2) and the male part (12) are in the plug-connected state, with the latching opening (26) being open to the outer face of the other part (12), and therefore the latching hook (11) being accessible through the latching opening (26) for the purpose of releasing the latching connection.

3. Plug connector system (1) according to Claim 1 or 2, **characterized in that** the opening aid (50) comprises a deflection lever (51) which is integrally formed on the mounting frame (40) and is accessible to an operating tool (53), which exerts the operating force, through a guide channel (54), it being possible for the deflection lever (51) to be deflected under the action of the operating force, which is directed along the guide channel (54), in such a way that it unlatches the latching means (11, 26) when the female part (2) and the male part (12) are held in the mounting frame (40) in the plug-connected state.

4. Plug connector system (1) according to one of Claims 1 to 3, **characterized in that** the mounting frame (40) is designed selectively and exchangeably to hold the female part (2) or the male part (12).

5. Plug connector system (1) according to one of Claims 1 to 4, **characterized in that** the female part (2) or the male part (12) can be fixed to the mounting frame (40) by a snap-action connection.

6. Plug connector system (1) according to one of Claims 1 to 5, **characterized in that** the female part (2) or the male part (12) can be fixed in the mounting frame (40) in such a way that the female part (2) or male part (12) terminates approximately flush with an outer face of the mounting frame (40) by way of a plugging side (6, 22) at which the female part (2) can be coupled to the male part (12).

7. Plug connector system (1) according to one of Claims 1 to 6, **characterized in that** the mounting frame (40) has, on an outer face, a supporting collar (42) for being supported on the edge of the mounting opening, and, opposite the supporting collar (42), has a number of spring arms (43) for bracing the mounting frame (40) in the mounting opening.

8. Plug connector system (1) according to one of Claims 1 to 7, **characterized by** a first housing half (15) and a second housing half (16), which housing halves, as an alternative to the mounting frame (40), can be attached to the female part (2) or to the male part (12) in such a way that they complement each other to form a substantially closed insulating housing which surrounds a conductor connection side (8) of the female part (2) or male part (12).

## Revendications

1. Système de connecteur électrique multipolaire (1) à fiches,
- comprenant une partie femelle (2) et une partie mâle (12) correspondante,
- comprenant un châssis de montage (40) indépendant aussi bien de la partie femelle (2) que de la partie mâle (12), pour la fixation accessible de l'extérieur, de la partie femelle (2) ou de la partie mâle (12) dans une ouverture de montage d'une paroi (41), et
- comprenant des moyens d'encliquetage (11, 26), qui verrouillent directement l'une à l'autre, de manière amovible, la partie femelle (2) et la partie mâle (12) dans la position où elles sont enfichées l'une dans l'autre,
le châssis de montage (40) étant muni d'une aide à l'ouverture (50) par laquelle les moyens d'encliquetage (11, 26) peuvent être déverrouillés sous l'effet d'une force d'actionnement dirigée de l'extérieur à travers l'ouverture de montage.

2. Système de connecteur à fiches (1) selon la revendication 1,
**caractérisé en ce que** les moyens d'encliquetage (11, 26) comprennent un crochet d'encliquetage (11) ainsi qu'une ouverture d'encliquetage (26) correspondante, le crochet d'encliquetage (11) étant placé sur la partie mâle ou femelle (2), et l'ouverture d'encliquetage (26) sur l'autre partie (12), de façon telle que dans l'état enfiché l'une dans l'autre de la partie femelle (2) et la partie mâle (12), le crochet d'encliquetage (11) soit encliqueté dans l'ouverture d'encliquetage (26), l'ouverture d'encliquetage (26) étant ouverte vers ladite autre partie (12), de sorte que pour interrompre la liaison par encliquetage, le crochet d'encliquetage (11) est accessible à travers l'ouverture d'encliquetage (26).

3. Système de connecteur à fiches (1) selon la revendication 1 ou la revendication 2,
**caractérisé en ce que** l'aide à l'ouverture (50) comprend un levier de déviation (51) formé par moulage sur le châssis de montage (40) et accessible, à travers un canal de guidage (54), pour un outil d'actionnement (53) exerçant la force d'actionnement, le levier de déviation (51) pouvant, sous l'effet de la force d'actionnement dirigée le long du canal de guidage (54), être dévié de façon à ce qu'il produise l'interruption de l'encliquetage des moyens d'encliquetage (11, 26), lorsque la partie femelle (2) et la partie mâle (12) sont maintenues, dans l'état mutuellement enfiché l'une dans l'autre, dans le châssis de montage (40).

4. Système de connecteur à fiches (1) selon l'une des revendications 1 à 3,
**caractérisé en ce que** le châssis de montage (40) est prévu au choix et de manière interchangeable pour le maintien de la partie femelle (2) ou de la partie mâle (12).

5. Système de connecteur à fiches (1) selon l'une des revendications 1 à 4,
**caractérisé en ce que** la partie femelle (2), respectivement la partie mâle (12), peut être fixée au châssis de montage (40) par une liaison par enclenchement.

6. Système de connecteur à fiches (1) selon l'une des revendications 1 à 5,
**caractérisé en ce que** la partie femelle (2), respectivement la partie mâle (12), peut être fixée dans le châssis de montage (40) de façon telle, que la partie femelle (2), respectivement la partie mâle (12), arrive, avec un côté d'enfichage (6, 22) au niveau duquel la partie femelle (2) peut être couplée à la partie mâle (12), sensiblement au ras d'un côté extérieur du châssis de montage (40).

7. Système de connecteur à fiches (1) selon l'une des revendications 1 à 6,
**caractérisé en ce que** le châssis de montage (40) présente, sur un côté extérieur, une collerette d'appui (42) pour venir en appui sur le bord de l'ouverture de montage, et à l'opposé de la collerette d'appui (42), un certain nombre de bras élastiques (43) pour le serrage du châssis de montage (40) dans l'ouverture de montage.

8. Système de connecteur à fiches (1) selon l'une des revendications 1 à 7,
**caractérisé par** une première moitié de boitier (15) et une deuxième moitié de boitier (16), qui, en variante au châssis de montage (40), peuvent être fixées à la partie femelle (2) ou la partie mâle (12), de façon à se compléter en un boitier isolant sensiblement fermé, qui entoure un côté (8) de branchement de conducteurs de la partie femelle (2), respectivement de la partie mâle (12).
